# EUROPÄISCHE PATENTSCHRIFT

(11) **EP 0 245 542 B1**
(45) Veröffentlichungstag und Bekanntmachung des Hinweises auf die Patenterteilung: **26.07.1989**
(21) Anmeldenummer: 86200817.4
(22) Anmeldetag: 12.05.1986
(51) Int. Cl.: E21D 9/04, E21D 9/06

(54) **Vortriebsschild für das Vorpressen vorgefertigter Betonrohre zum Auffahren von Stollen und Tunneln in wasserführenden Böden oder Fliessböden**
Driving shield for forcing prefabricated concrete pipes for driving galleries and tunnels in water-bearing or unconsolidated soil
Bouclier d'avancement pour la poussée de tuyaux en béton préfabriqués pour le creusement de galeries et de tunnels dans des sols aquifères ou non consolidés

(43) Veröffentlichungstag der Anmeldung: 19.11.1987
(73) Patentinhaber: Benedikt Weiss, D-4224 Hünxe (DE)
(72) Erfinder: Benedikt Weiss, D-4224 Hünxe (DE)
(74) Vertreter: Ackmann, Günther

(56) Entgegenhaltungen:
- DE-A- 2 502 717
- DE-A- 2 801 616
- DE-A- 3 326 219
- DE-B- 1 138 083
- DE-B- 1 244 222

## Beschreibung

Die Erfindung betrifft einen Vortriebsschild für das Vorpressen vorgefertigter Betonrohre zum Auffahren von Stollen oder Tunneln in wasserführenden Böden oder Fließböden, der aus einem doppelwandigen Druckring mit einem trichterartigen, einen ringförmigen Hohlraum bildenden Schneidkopf, einer mit durch Klappen verschließbaren Arbeitsöffnungen versehenen Schottenwand und filterartigen Wasserableitem besteht.

Beim Auffahren von Stollen oder Tunneln in wasserhaitigen Fließböden durch Schildvortrieb entstehen erhebliche Schwierigkeiten durch das Fließen des Erdreichs, welches auch bestehen bleibt, wenn das Erdreich durch Abpumpen und Senken des Grundwasserspiegels entwässert ist. Auch in diesem Falle bleibt das Kapillarwasser im Boden zurück verursacht das Fließen.

Zur Verhinderung eines solchen Fließens ist das Druckluftverfahren bekannt, bei dem der Arbeitsraum vor Ort durch eine Schottenwand abgegrenzt wird, welche mit Druckluftzuführungen und Einstiegsöffnungen versehen ist. Die zugeführte Druckluft preßt das Wasser vor Ort aus dem Erdreich und verhindert dessen Fließen. Diese Arbeitsweise hat jedoch den Nachteil, daß das Arbeitspersonal in einer die Gesundheit belastenden Weise beim Ausräumen vor Ort ständig dem im Arbeitsraum herrschen den Überdruck von etwa 0,2 bis 3,0 atü ausgesetzt ist und daß zum Druckausgleich hinter der Schottenwand besondere Schleusen vorgesehen sein müssen. Die gleichen Nachteile sind auch bei der aus der DE-B 12 44 222 bekannten Ausführung vorhanden, bei welcher der Arbeitsraum durch eine waagerechte Zwischenwand in eine obere und eine untere Arbeitskammer unterteilt ist, welche entsprechend dem Wasserdruck mit unterschiedlichem Luftüberdruck beaufschlagt werden. Zum Schutze des Arbeitspersonals ist bereits vorgeschlagen worden, in der unter Luftüberdruck stehenden Arbeitskammer Räummaschinen und Steuereinrichtungen unterzubrigen, welche von dem hinter der Schottenwand befindlichen, unter Atmosphärendruck stehenden Rohrraum aus gesteuert werden. Eine solche Arbeitsweise ist jedoch sehr aufwendig und störanfällig. Um die Aufräumarbeit in den Arbeitskammern vom Arbeitspersonal unter Atmosphärendruck ausführen zu können, ist aus der DE-A 28 01 616 bekannt, die Arbeitsräume zunächst mit Druckluft zu beaufschlagen und dann nacheinander zu entspannen und das Erdreich auszuräumen.

Weiterhin ist aus der DE-B 1 138 083 bekannt, den Arbeitsraum vor Ort dadurch zu entwässern, daß im Bereich des Tunnelfußes mehrere aus Filterrohren bestehende Vakuumlanzen mit dem Rohrvortrieb in die Ortsbrust eingespült werden. Diese leiten das Wasser ab, das ihnen durch die Druckluft zugeführt wird. Diese Arbeitsmethode hat aber Nachteil, daß die Vakuumlanzen mit dem Arbeitsfortschritt ständig neu eingespült werden müssen und hierfür nicht nur der Rohrvortrieb unterbrochen werden muß, sondern die Unterbrechung zu gefährlichen Fließerscheinungen führt, wobei auch Grundwassereinbrüche auftreten können.

Demgegenüber liegt der Erfindung die Aufgabe zugrunde, ein Vortriebsschild der gattungsgemä-Ben Art derart auszubilden, daß wasserhaltiger Boden an der Ortsbrust permanent durch Vakuum entwässert wird.

Diese Aufgabe wird erfindungsgemäß dadurch gelöst, daß der Schneidkopf mit Filterelementen versehen und dessen Hohlraum an eine Vakuumeinrichtung angeschlossen ist.

Durch diese Ausbildung ist die Vakuumeinrichtung Bestandteil des Vortriebsschildes und wird automatisch bei dem Schildvortrieb mitgeführt, ohne daß die Einwirkung des Vakuums auf den Boden unterbrochen werden muß. Das Wasser wird fortlaufend abgesaugt, so daß der Boden seine stabile Beschaffenheit behält und gefahrlos abgebaut werden kann.

Eine besonders günstige Entwässerung läßt sich dadurch erreichen, daß die Filterelemente im unteren Bereich der trichterförmigen Innenwand des Schneidkopfes und im oberen Bereich des Druckringes angeordnet sind. Um den Schüttkegel vor Ort zu verringern, sind vorzugsweise in dem vor der Schottenwand befindlichen Schildraum ein oder mehrere doppelwandige Schüttböden angeordnet, die mit Filterelementen versehen und deren Hohlraum an die Vakuumeinrichtung angeschlossen ist.

Die Filterelementen können in Abhängigkeit von den Bodenverhältnissen verschiedenartig ausgebildet sein. Sie können beispielsweise aus Lamellenfiltern bestehen, die in einem Rahmen angeordnet sind, der auswechselbar in einem Ausschnitt des Schneidkopfes bzw. des Schüttbodens befestigt ist.Sie können aber aber auch aus sandwichartig angeordneten Filtersieben bestehen, die auswechselbar in Ausschnitten des Schneidkopfes bzw. des Schüttbodens liegend befestigt sind.

Stößt man bei dem Vortrieb auf porösen Boden, der zum Absaugen von Luft führt und die Entwässerung stört, kann auf das im Schildraum befindliche Bodenmaterial eine Bentonitschicht aufgesprüht werden, so daß sich das Va kuum wieder aufbauen kann. Hierfür sind im First des Schildraumes und gegebenenfalls unter den Schüttböden Sprühdosen vorgesehen, die an eine Bentonitleitung angeschlossen sind.

Zweckmäßig sind die die Arbeitsöffnungen verschließenden Klappen in Richtung zum Rohrstrang aufklappbar und mit einstellbaren Federscharnieren versehen, so daß auch schwere Verschlußklappen bei der Gefahr eines Wassereinbruches oder während der Arbeitsruhe schnell und leicht von Hand verschließbar sind.

Die Erfindung ist in der Zeichnung schematisch dargestellt; es zeigt:
Fig.1 den Vortriebsschild für einen Rohrstrang in einem Längsschnitt,
Fig.2 den Gegenstand der Fig.1 in einer Stirnansicht,
Fig.3 den dem Vortriebsschild nach Fig.1 zugeordneten Schneidkopf mit einem Filterelement in einem Ausschnitt und einem größeren Maßstab und
Fig.4 ein anderes Filterelement, eingebaut am First des Schneidkopfes nach Fig.1.

Der in den Fig.1 und 2 schematisch dargestellte Vortriebsschild 1 wird unter Zwischenlage eines Ausgleichsringes 2 über vorgefertigte Betonrohre 3 mittels hydraulischer Arbeitszylinder (nicht dargestellt) in das Erdreich eingepreßt. Der Vortriebsschild 1 besteht im wesentlichen aus einem doppelwandigen Druckring 4 und einem Schneidkopf 5. Beide Teile werden durch ein Außenrohr und ein Innenrohr gebildet, deren Durchmesser auf den Au-Ben- bzw. Innendurchmesser der Betonrohre 3 abgestimmt ist und welche durch Abstandsringe miteinander verschweißt sind. Am Schneidkopf 5 befindet sich eine trichterartige Innenwand 6, so daß eine dem Außendurchmesser entsprechende ringförmige Schneidkante vorhanden ist. Innerhalb des Druckringes 4 ist eine Schottenwand 7 angebracht, an der ein horizontaler Schüttboden 8 anschließt, der an dem Innenrohr des Druckringes 4 und der Innenwand 6 des Schneidkopfes 5 befestigt ist und mit seiner Vorderkante bis etwa zu der von der ringförmigen Schneidkante gebildeten Fläche ragt. Im vorderen Teil dieses Schüttbodens 8 ist eine schräg nach oben angeordnete Nebenwand 9 vorgesehen, welche, wie Fig.1 zeigt, mit dem Schüttboden 8 im Längsschnitt eine keilförmige, horizontal verlaufende Schneidkante bildet. Die Schottenwand 7 ist in einer über und unter dem Schüttboden 8 liegenden Höhe mit Arbeitsöffnungen versehen, die durch Klappen 10,11 verschließbar sind. Die Klappen 10,11 bilden ein Kreissegment und sind mittels einstellbarer Federscharniere 12,13 jeweils um eine horizontale Achse verschwenkbar. Durch Einstellung der Federspannung können auch massige Klappen 10,11 mühelos und schnell betätigt werden.

Der Schneidkopf 5 weist einen ringförmigen Hohlraum 14 auf, und in entsprechender Weise besitzt auch der vordere Teil des Schüttbodens 8 einen.horizontal verlaufenden Hohlraum 18. Wie insbesondere Fig.2 zeigt, ist der Schneidkopf 5 im unteren Bereich an seiner trichterartigen Innenwand 6 und im oberen Bereich an seinem Außenrohr mit Filterelementen 15 versehen, welche Wasser durchlassen und Feststoffteilchen im wesentlichen zurückhalten. Der zugehörige Hohlraum 14 ist über zwei Rohrleitungen 16 und Kupplungselemente 17 an eine Vakuumpumpe (nicht dargestellt) angeschlossen. In entsprechender Weise ist auch die schräge Nebenwand 9 des Schüttbodens 8 mit Filterelementen 15 ausgestattet und der Hohlraum 18 über Rohrleitungen 19 und Kupplungselemente 20 mit der Vakuumpumpe verbunden. Die dem Schneidkopf 5 zugeordnete untere Gruppe Filterelemente 15 erstreckt sich ebenso wie die obere Gruppe Filterelemente 15 über einen Teilbogen. Ihre Anzahl und Anordnung hängt von den Bodenverhältnissen ab. Die Filterelemente 15 des Schneidkopfes 8 erstrecken sich im wesentlichen über dessen Breite.

Durch Anlegen eines Vakuums an die Hohlräume 14,18 wird der vom Schneidkopf 5 vor Ort angeschnittene Boden soweit entwässert, daß er seine Fließeigenschaft verliert, stabilisiert wird und daher bei geöffneten Klappen 10,11 durch die Arbeitsöffnungen aus dem oberen und unteren Schildraum 24,25 von Hand oder mit Hilfe von Machinen geräumt werden kann. Das Vakuum bleibt auch während des Vortriebs des Rohrstranges aufrechterhalten, so daß die Entwässerung keine Unterbrechung erfährt. Bei einem entsprechend niedrigen Grundwasserspiegel braucht das Vakuum bloß an die untere und mittlere Gruppe Filterelemente 15 angelegt zu werden, oder bei wasserlosem Boden kann die Vakuumeinrichtung insgesamt abgeschaltet werden.

Falls beim Vortrieb poröser Boden angeschnitten wird, kann es vorkommen, daß aus den Schildräumen 24,25 und dem Rohrstrang Luft angesaugt wird. Dies läßt sich durch Aufspritzen einer Bentonitschicht 27 auf die Böschung 26 ausschließen. Hierfür ist unter dem First des Druckringes 4 und unter dem Schüttboden 8 je eine Sprühdüse 21 angebracht, die über je eine Bentonitleitung 22 und ein Kupplungselement 23 an eine Bentonitpumpe (nicht dargestellt) anschließbar sind.

Die Filterelemente 15 können verschieden ausgebildet sein. Bei der Ausführung nach Fig.3 sind in der Innenwand 6 ausschnitte vorgesehen, in welche ein mit Lamellenfilterplatten 30 bestückter Rahmen 29 unter Zwischenlage eines Dichtungsringes 31 eingesetzt sind. Die einzelnen Lamellen sind schräg am Rahmen 29 befestigt, wobei zwischen ihren Flachseiten ein kleiner Spalt vorhanden ist, durch den Wasser strömen kann, jedoch Feststoffteilchen im wesentlichen zurückgehalten werden. Fig.3 zeigt auch, wie der Hohlraum 14 an seiner Rückseite von einer ringförmigen Rückwand 28 begrenzt wird. Bei der Ausführung nach Fig.4 sind sandwichartig angeordnete Filtersiebe 33,34 vorgesehen, die mit ihrem Rand unter Zwischenlage eines Dichtungsrings 35 auf einem den Ausschnittsrand einfassenden Kragen 32 aufliegen und lösbar befestigt sind. Bei dem Ausführungsbeispiel ist ein engmaschiges Filtersieb 33 zwischen zwei grobmaschigen Filtersieben 34 bzw. Rostsieben oder Lochplatten angeordnet.

## Patentansprüche

1. Vortreibschild (1) für das Vorpressen vorgefertigter Betonrohre (2) zum Auffahren von Stollen oder Tunneln in wasserführenden Böden oder Fließböden, bestehend aus einem doppelwandigen Druckring (4) mit einem trichterartigen, einen ringförmigen Hohlraum (14) bildenden Schneidkopf (5), einer mit durch Klappen (10,11) verschließbaren Arbeitsöffnungen versehene Schottenwand (7) und filterartigen Wasserableitern, dadurch gekennzeichnet, daß der Schneidkopf (5) mit Filterelementen (15) versehen und dessen Hohlraum (14) an eine Vakuumeinrichtung angeschlossen ist.

2. Vortriebsschild nach Anspruch 1, dadurch gekennzeichnet, daß die Filterelemente (15) im unteren Bereich der trichterförmigen Innenwand (6) des Schneidkopfes (5) und im oberen Bereich des Druckringes (4) angeordnet sind.

3. Vortriebsschild nach Anspruch 1 oder 2, dadurch gekennzeichnet, daß in dem vor der Schottenwand (7) befindlichen Schildraum (24,25) ein oder mehrere doppelwandige Schüttböden (8) angeordnet sind, die mit Filterelementen (15) versehen sind und deren Hohlraum (18) an die Vakuumeinrichtung angeschlossen ist.

4. Vortriebsschild nach einem der Ansprüche 1 bis 3, dadurch gekennzeichnet, daß die Filterelemente (15) aus Lamellenfilterplatten (30) bestehen, die in einem Rahmen (29) angeordnet sind, der auswechselbar in einem Ausschnitt des Schneidkopfes (5) bzw. des Schüttbodens (8) befestigt ist.

5. Vortriebsschild nach einem der Ansprüche 1 bis 3, dadurch gekennzeichnet, daß die Filterelemente (15) aus sandwichartig angeordneten Filtersieben (33,34) bestehen, die auswechselbar in Ausschnitten des Schneidkopfes (5) bzw. des Schüttbodens (8) liegend befestigt sind.

6. Vortriebsschild nach einem der Ansprüche 1 bis 5, dadurch gekennzeichnet, daß im First des. Schildraumes (25) und gegebenenfalls unter den Schüttböden (24) Sprühdüsen (21) vorgesehen sind, die an eine Bentonitleitung (22) angeschlossen sind.

7. Vortriebsschild nach einem der Ansprüche 1 bis 6, dadurch gekennzeichnet, daß die die Arbeitsöffnungen verschließenden Klappen (10,11) in Richtung zum Rohrstrang aufklappbar und mit einstellbaren Federscharnieren versehen sind.

## Revendications

1. Bouclier d'avancement pour la poussée de tuyaux préfabriqués en béton (2) en vue de percer des galeries ou des tunnels dans des sols aquifères ou dans des sols boulants, constitué d'un anneau de pression (4) à double paroi et ayant une tête de coupe (5) de type en trémie et formant une cavité annulaire (14), une cloison étanche (7) munie d'ouvertures de travail, qui peuvent être fermées par des volets (10, 11), et des conduits d'évacuation de l'eau, de type à filtre, caractérisé en ce que la tête de coupe (5) est munie d'éléments filtrants (15) et sa cavité est reliée à un dispositif à vide.

2. Bouclier d'avancement suivant la revendication 1, caractérisé en ce que les éléments filtrants (5) sont disposés à la partie inférieure de la paroi intérieure (6) en forme de trémie de la tête de coupe (5), et à la partie supérieure de l'anneau de pression (4).

3. Bouclier d'avancement suivant la revendication 1 ou 2, caractérisé en ce que, dans la chambre du bouclier (24, 25) se trouvant devant la cloison étanche (7), sont disposés un ou plusieurs fonds à double paroi pour les déblais (8), qui sont munis d'éléments filtrants (15) et dont la cavité (18) est raccordée au dispositif de mise sous vide.

4. Bouclier d'avancement suivant l'une des revendications 1 à 3, caractérisé en ce que les éléments filtrant (15) sont constitués de plaques de filtres à lamelles (30) montées dans un cadre (29) qui est fixé, de manière à pouvoir être remplacé, dans un évidement de la tête de coupe (5) ou du fond pour les déblais (8).

5. Bouclier d'avancement suivant l'une des revendications 1 à 3, caractérisé en ce que les éléments filtrants (15) sont constitués de tamis filtrants (33, 34) qui sont montée en sandwich et qui sont fixés horizontalement de manière à pouvoir être remplacés, dans des évidements de la tête de coupe (5) ou du fond pour les déblais (8).

6. Bouclier d'avancement suivant l'une des revendications 1 à 5, caractérisé en ce qu'au sommet de la chambre du bouclier (25) et, le cas échéant, sous le fond pour les déblais (24), sont prévues des buses de projection (21) qui sont reliées à un conduit pour de la bentonite (22).

7. Bouclier d'avancement suivant l'une des revendications 1 à 6, caractérisé en ce que les volets (10, 11) qui ferment les ouvertures de travail peuvent être rabattus dans le sens allant vers la ligne de tuyaux et sont munis de charnières à ressorts qui sont réglables.

## Claims

1. A tunnelling shield (1) for advancing prefabricated concrete pipes (2) for opening up drifts or tunnels in water-bearing ground or soft ground, the shield comprising: a double-walled pressing ring (4) having a funnel-shaped cutting head (5) bounding an annular space (14); a bulkhead wall (7) formed with work apertures closable by flaps (10, 11); and filter-like water drains, characterised in that the cutting head (5) has filter elements (15) and its space (14) is connected to vacuum means.

2. A shield according to claim 1, characterised in that the filter elements (15) are disposed in the bottom zone of the funnel-shaped inner wall (6) of the cutting head (5) and in the top zone of the pressure ring (4).

3. A shield according to claim 1 or 2, characterised in that one or more double-walled chute trays (8) are disposed in the shield space (24, 25) before the bulkhead wall (7) and have filter elements (15), the cavity (18) of the trays (8) being connected to the vacuum means.

4. A shield according to any of claims 1-3, characterised in that the filter elements (15) are in the form of lamella filter plates (30) disposed in a frame (29) releasably secured in a part of the cutting head (5) or tray (8).

5. A shield according to any of claims 1-3, characterised in that the filter elements (15) are in the form of filter screens (33, 34) which are arranged sandwich-fashion and which are replaceably secured in parts of the cutting head (5) or tray (8).

6. A shield according to any of claims 1-5, characterised in that spray nozzles (21) connected to a bentonite line (22) are connected in the ridge of the shield space (25) and possibly below the chute trays (24).

7. A shield according to any of claims 1-6, characterised in that the flaps (10, 11) are adapted to hinge up towards the string of tubes and have adjustable spring hinges.
